# EUROPÄISCHE PATENTSCHRIFT

(11) **EP 1 067 241 B1**
(45) Veröffentlichungstag und Bekanntmachung des Hinweises auf die Patenterteilung: **14.12.2005**
(21) Anmeldenummer: 00112928.7
(22) Anmeldetag: 20.06.2000
(51) Int. Cl.: E02D 29/045, E01F 5/00

(54) **Wannenkonstruktion für die Unterführung eines Verkehrsweges**
Basin construction for catchment of a traffic road
Structure de bassin pour reprise en sous-sol d'une voie de circulation

(30) Priorität: 05.07.1999 DE 19930701
(43) Veröffentlichungstag der Anmeldung: 10.01.2001
(73) Patentinhaber: Max Aicher Recycling GmbH, 90451 Nürnberg (DE)
(72) Erfinder: Mohr, Peter, Dipl.-Ing., 81825 München (DE)
(74) Vertreter: Patentanwälte Möll und Bitterich

(56) Entgegenhaltungen:
- EP-A- 0 775 781
- NL-A- 9 301 279
- US-A- 3 690 227

## Beschreibung

### Technisches Gebiet

Die Erfindung betrifft eine im Erdreich gebettete Wannenkonstruktion mit einer Wannensohle und geböschten Seitenwänden, insbesondere für die Unterführung eines Verkehrsweges, die zumindest teilweise unterhalb des Grundwasserspiegels liegt.

### Stand der Technik

Verkehrswege, insbesondere Straßen und Wege, die andere Verkehrswege kreuzen, müssen oftmals zur Vermeidung einer Anhebung der zu überführenden Straße oder Bahnlinie in den Untergrund abgesenkt werden. In Gebieten mit hohem Grundwasserstand, liegen dabei regelmäßig Teile des zu unterführenden Verkehrsweges unterhalb des Grundwasserspiegels. Um eine Überflutung des unterführten Verkehrsweges zu vermeiden, muss dieser in einer gegenüber dem Grundwasser abgedichteten Wannenkonstruktion geführt werden; diese besteht in der Regel aus einer Stahlbetonkonstruktion.

Die Herstellung solcher sogenannter Grundwasserwannen ist zeit- und kostenaufwendig, da spezielle wasserdichte Betonbauweisen angewandt werden müssen, die neben einer speziellen Betonmischung oft zusätzliche Stahlbewehrungen erforderlich machen. Die Ausführung einer außen an den Betonflächen anliegenden Abdichtung erfordert einen erheblichen Arbeitsaufwand, wie auch die Dichtung der Fugen zwischen einzelnen Bauwerksabschnitten zum Beispiel mit Fugenbändern. Die Vielzahl dieser Arbeitsschritte birgt die Gefahr von Fehlern und späteren zusätzlichen Kosten bei der Beseitigung von dennoch einsickerndem Wasser durch eine Pumpanlage.

Um überhaupt eine derartige Grundwasserwanne herstellen zu können, muss zunächst eine zumindest annähernd wasserdichte Umschließung der Baugrube hergestellt werden. Dies kann durch Stahlspundwände oder durch Bodenverfestigungen geschehen.

Spundwände schließen an undurchlässige, das Grundwasser tragende Bodenschichten an, um eine abgedichtete Baugrube zu erhalten. Innerhalb einer solchen provisorischen Grundwasserwanne kann dann der Boden für das endgültige Bauwerk ausgehoben werden. Während der Bauzeit anfallendes Sickerwasser wird abgepumpt. Eine Bodenverfestigung wird überwiegend dann angewandt, wenn bis in größere Tiefen keine dichten Bodenschichten anstehen. Mit der Bodenverfestigung kann ein wasserdurchlässiger Untergrund auch nach unten abgedichtet werden, um die erforderliche trockene Baugrube zu erhalten.

Allein die hierfür aufzuwendenden Kosten sowie die Kosten für die Absenkung des Grundwassers beanspruchen einen erheblichen Teil der Baukosten für eine derartige Grundwasserwanne. Dabei können bei längerer Bauzeit durch die Grundwasserabsenkung auch ökologische Schäden oder Schäden zum Beispiel durch Setzungen an benachbarten Gebäuden auftreten.

Schließlich muss die trogförmige Wannenkonstruktion selbst ausreichend gegen Auftrieb gesichert werden. Dies geschieht meist durch über die Seitenwände auskragende Teile der Bodenplatte, auf welche die spätere Wiederauffüllung des Bodens als Ballast wirkt. In extremen Fällen muss die Grundwasserwanne auch durch Anker gegen Auftrieb gesichert werden.

Eine gattungsgemäße konstruktion wird im NL-A-9 301 279 angegeben.

### Aufgabe der Erfindung

Vor diesem Hintergrund liegt der Erfindung die Aufgabe zugrunde, eine einfachere und wirtschaftlichere Möglichkeit für die Errichtung einer Grundwasserwanne bei der Unterführung eines Verkehrsweges aufzuzeigen.

### Darstellung der Erfindung

Gemäß der Erfindung wird diese Aufgabe durch die Merkmale des Patentanspruchs 1 gelöst.

Vorteilhafte Weiterbildungen ergeben sich aus den Unteransprüchen.

Der wesentliche Vorteil der Erfindung wird darin gesehen, dass zur Herstellung einer Grundwasserwanne für normale Anwendungsfälle weitgehend mit den Arbeitstechniken des Erdbaus und der aus dem Deponiebau erprobten Technik der Kombinationsabdichtung gearbeitet werden kann. Solche Abdichtungen können in kürzester Zeit hergestellt werden, was die Kosten für die Baugrubensicherung und die Wasserhaltung deutlich reduziert. Außerdem kann die Abdichtung vor dem Einbau weiterer Schichten auf Dichtheit geprüft werden.

Ein weiterer wesentlicher Vorteil der Erfindung folgt daraus, dass zur Sicherung gegen Auftrieb innerhalb der Grundwasserwanne, also innerhalb des von der Abdichtung umschlossenen Raumes, Ballastschichten angeordnet werden können und dass diese aus Elektroofenschlacke bestehen, sei es in Form festen Materials, sei es in Form von Schüttungen. Elektroofenschlacken besitzen eine um 50 % höhere Einbaudichte als mineralische Materialien, wodurch sich die erforderlichen Aushubmengen beträchtlich reduzieren lassen. Eine derartige Ballastierung zur Auftriebssicherung kann nicht nur im Bereich der Bauwerkssohle ausgeführt werden; es können vielmehr auch auf den Böschungen eingebaute Schüttungen aus Elektroofenschlacke zur Auftriebssicherung herangezogen werden.

### Beschreibung der Zeichnung

Die Erfindung wird nachstehend anhand der Zeichnung näher erläutert. Es zeigt
- Fig. 1: einen Querschnitt durch einen zu unterführenden Verkehrsweg im Bereich einer Kreuzung mit einem anderen Verkehrsweg,
- Fig. 2: einen Querschnitt durch eine Grundwasserwanne gemäß der Erfindung,
- Fig. 3: einen Ausschnitt aus Fig. 2 in größerem Maßstab,
- Fig. 4: wiederum einen Ausschnitt aus Fig. 3 sowie die
- Fig. 5 und 6: weitere Anwendungsbeispiele der Erfindung.

Fig. 1 zeigt in einer Übersichtsdarstellung als Querschnitt durch einen in einer Grundwasserwanne zu unterführenden Verkehrsweg die für den Bauablauf und die Konstruktion der Wanne wesentlichen Merkmale.

Bei der dargestellten Baumaßnahme wird unterstellt, dass ein oberer, etwa in der Geländeoberfläche 1 verlaufender Verkehrsweg 2 über einen unteren, in einem Einschnitt 3 verlaufenden Verkehrsweg 4 überführt werden muss. Da der Grundwasserspiegel 5 relativ hoch verläuft, muss der untere Verkehrsweg 4, zum Beispiel eine Straße, in einer gegenüber dem Grundwasser abgedichteten Grundwasserwanne 6 verlaufen.

Zur Herstellung der Grundwasserwanne muss zunächst der Grundwasserspiegel abgesenkt werden. Bei Grundwasserwannen, die nur etwa 1 bis 2 m in das Grundwasser eintauchen, kann oft auf eine vollständige Baugrubenumschließung, zum Beispiel durch eine Spundwand 7, verzichtet werden. Der Grundwasserspiegel 5 kann vielmehr mittels seitlich der Baumaßnahme angeordneter Pumpschächte 8 abgesenkt werden. Flächenhafte Abdichtungen zum Untergrund mittels Bodenverfestigungen 9 können in an sich bekannter Weise vorgenommen werden. Der seitliche Zustrom von Grundwasser kann in Anbetracht der kurzen Bauzeit der erfindungsgemäßen Maßnahme statt durch aufwendige Spundwände kostengünstiger durch Vereisung des Bodens verhindert werden, indem durch in den Boden abgesenkte Injizierrohre 10 Frostkörper 11 gebildet werden.

Sollte die herzustellende Grundwasserwanne den Grundwasserstrom behindern, dann können unterhalb derselben querverlaufende Gräben ausgehoben werden, die zum Beispiel mit einem geotextilen Filter ausgekleidet und mit hohlraumreichem Boden, wie Schotter oder ausgesiebtem Kies, aufgefüllt werden. Durch solche Sickerschichten kann das Grundwasser die den Abflussquerschnitt sperrende oder verengende Wannenkonstruktion unterqueren.

Sodann kann in der nun trockenen Baugrube die Grundwasserwanne hergestellt werden. Hierzu wird zunächst im Bereich des Einschnitts 3 unterhalb der künftigen Fahrbahn 12 der Raum für den Aufbau der Unterkonstruktion nach den Vorschriften über Straßenbefestigungen abgegraben. Zusätzlich wird die zur Auftriebssicherung der späteren Grundwasserwanne erforderliche Bodenschicht ausgehoben, schließlich die Oberfläche der dadurch entstandenen trogförmigen Abtragsfläche 13 eingeebnet und verdichtet.

Auf die Abtragsfläche 13 wird sodann die Dichtungsschicht 14 für die herzustellende Grundwasserwanne 6 verlegt. Die Dichtungsschicht 14 besteht im dargestellten Ausführungsbeispiel (Fig. 3, 4) aus einer - unteren - geotextilen Tondichtungsbahn 15 mit einer Füllung aus Bentonit als erste mineralische Dichtungsschicht und als untere Schutzschicht für eine darüber verlegte Kunststoffdichtungsbahn 16, z.B. aus Polyethylen oder thermoplastischen Olefinen.

Die Kunststoffdichtungsbahn 16 wird etwa 30 cm oberhalb des höchsten Grundwasserstandes 5 waagerecht in die Böschung eingebaut und dort befestigt (17) (Fig. 2). Im Bereich der Brückenkonstruktion, insbesondere der den Überbau 18 tragenden Widerlager 19, wird die Kunststoffdichtungsbahn 16 an die Kunstbauwerke, wie zum Beispiel die Brückenwiderlager 19, Durchdringungen oder Schächte mittels aus-der Deponietechnik bekannter Bauweisen angeschlossen.

Alternativ kann als Dichtungsschicht auch eine sogenannte prüfbare Doppeldichtung gemäß DE 196 25 245 A1 verwendet werden, In diesem Fall wird auf die Abtragsfläche 13 eine bevorzugt 500 g/m² schwere Faservliesmatte aus Polypropylen als untere Schutzschicht für die Abdichtung ausgelegt. Die eigentliche Abdichtung besteht dann aus zwei 1,5 bis 3,0 mm dicken Kunststoffdichtungsbahnen aus Polyethylen oder thermoplastischen Olefinen, welche miteinander kissenartig verschweißt sind. Zwischen diesen Kunststoffdichtungsbahnen ist wiederum eine Faservliesmatte eingelegt, die mit einer bei Wasserzutritt nach Beschädigungen stark quellenden Substanz gefüllt ist. Dieses Quellmittel dichtet Schadstellen selbsttätig ab. Die Kissen der Doppeldichtung können nach der Verlegung und Verschweißung zwischen den einzelnen Kissen durch ein Vakuum auf Dichtheit geprüft werden. Dieses Prüfvakuum kann auch während der gesamten Bauzeit aufrecht erhalten werden.

Zum Schutz vor Beschädigungen wird auf der Kunststoffdichtungsbahn 16 zunächst eine Schutzlage aus einem Schutzvlies 20, bevorzugt aus Polypropylen, mit einer Flächenmasse von 1.200 g/m² verlegt. Auf der Sohle der Wanne 6 wird zusätzlich eine ca. 10 cm dicke Sandschicht 21 eingebaut und sorgfältig eingeebnet (Fig. 3, 4).

Zur Reduzierung der für die Herstellung der Grundwasserwanne 6 erforderlichen Abtragsmengen wird als Ballast Schlacke aus Elektrostahlwerken, sogenannte Elektroofenschlacke mit einer Wichte größer 30 kN/m³ verwendet. Elektroofenschlacke enthält etwa 30 bis 35 % Eisen, ist deshalb sehr schwer, dabei hart und eignet sich sowohl als Zuschlagsmaterial für Schwerbeton, als auch als Unterbau für Straßen bzw. zur Herstellung von Split für den Straßenbau. Infolge dieser Zusammensetzung hat dieses Material eine um etwa 50 % höhere Einbaudichte als vergleichbares mineralisches Material. Durch Verwendung dieses Materials kann somit im gleichen Umfang Aushub eingespart werden.

Erfindungsgemäß besteht diese Ballastierung im Bereich der Sohle der Grundwasserwanne 6 aus einer Fundamentschicht 22 aus festem Material, insbesondere aus Beton mit Elektroofenschlacke als alleinigem Zuschlagsstoff sowie aus geschütteten Ballastschichten aus Elektroofenschlacke, und zwar zumindest einer Schicht 23 im Bereich der Sohle und schrägen Schichten 24 im Bereich der Böschungen (Fig. 2).

Zur Erleichterung der Herstellung und Verkürzung der Bauzeit kann die Fundamentschicht 22 aus vorgefertigten Platten 22a aufgebaut werden. Die Platten 22a sind an den Rändern nach Art eines Stufenfalzes ausgebildet, so dass Auftriebskräfte, insbesondere bei Aufgrabungen für Ausbesserungsarbeiten, von der Fundamentschicht 22 gleichmäßig aufgenommen werden. Damit können nachteilige Überdehnungen der Kunststoffdichtungsbahn 16 vermieden werden. Wie Fig. 4 zeigt, können die Platten 22b im Bereich von Krümmungen der Dichtungsschicht 14 geringere Abmessungen haben, um sich der Krümmung besser anpassen zu können. Die Platten 22a und 22b können auch aus Elektroofenschlacke unmittelbar gegossen sein.

Auf das aus den einzelnen Platten 22a und 22b bestehende Fundament 22 im Sohlbereich wird sodann eine Schicht 23 aus abgestufter Elektroofenschlacke, welche eine hohlraumarme Schüttung ergibt, geschüttet, verteilt und verdichtet. In diese Schicht 23 werden auch die zur Ableitung des auf die Grundwasserwanne 6 fallenden Niederschlagswassers erforderlichen Schächte 25 und Rohrleitungen 26 eingebaut.

Außerhalb der Fahrbahnflächen 12 werden beidseitig ab der Höhe des Planums 27 Stützwände 28 aus Betonwinkelsteinen und/oder geotextil bewehrte Steilböschungen mit Füllmaterial aus Elektroofenschlacke 24 hergestellt. Im Bereich der Böschungen ist die Oberfläche der Schutzschicht 20 zweckmäßig so ausgeführt, dass ein möglichst geringer Reibungsbeiwert zwischen der Kunststoffdichtungsbahn 16 und dem Schutzvlies 20 vorhanden ist. Damit kann ein möglichst großer Anteil des Gewichtes der Ballastschüttung 24 im Bereich der Böschung als Ballast auf der Fundamentschicht 22 angesetzt werden.

Die Stützwände 28 und/oder Steilböschungen nehmen die Horizontalkräfte aus Wasserdruck und der horizontalen Komponente der Ballastschüttung 24 auf den Böschungen auf.

Auf das profilgerecht eingebaute Planum 27 der Ballastschüttung 23 aus Elektroofenschlacke wird im Straßen- oder Wegebereich die übliche Fahr- bzw. Gehwegkonstruktion eingebaut (Fig. 3). Diese besteht im Bereich der Fahrbahn 12 aus dem üblichen Unterbau 29, z.B. einer Frostschutzschicht, und dem Fahrbahnbelag 30, im Randbereich aus der Fahrbahnentwässerung 31 und einem durch Bordsteine 32 abgetrennten Gehwegbelag 33, der an die auf einem Fundament ruhende Stützmauer 28 anschließt.

Um in dem nicht von Fahrbahnbefestigungen überdeckten Bereich Auslaugungen von Schwermetallen aus der Elektroofenschlacke zu vermeiden, werden zweckmäßigerweise die offenen Böschungsflächen der Ballastschüttungen 24 gegen einsickerndes Regenwasser mit einer Dichtungsschicht 34 zweckmäßig aus geotextilen Tondichtungsbahnen, sogenannten Bentonitmatten, belegt, anschließend mit Humus 35 abgedeckt und begrünt.

An den Tiefpunkten der beidseitig herzustellenden Entwässerungsmulden 36 werden Einlaufschächte 25 für das Oberflächenwasser abgeordnet und an die Fahrbahnentwässerung angeschlossen. Anfallendes Wasser wird in einen Pumpschacht 37 (Fig. 2) geleitet und von dort mittels einer Pumpe 38 und einer Druckleitung 39 in Gräben oder Versickereinrichtungen oberhalb des Grundwasserspiegels 5 gepumpt. Die Ausbildung der Grundwasserwanne mit seitlichen Böschungen oberhalb der Sohldichtung hat dabei den Vorteil, dass der Pumpschacht 37 und die Pumpanlage 38 innerhalb der Wanne angeordnet werden können, so dass für diese Pumpanlage und die Leitungen die Dichtungen nicht durchbrochen zu werden brauchen.

Bei nicht ausreichend tragfähigem Untergrund können zur Gründung der Brücke 18 für den überführten Verkehrsweg 2 bis zum tragfähigen Baugrund 40 Bohrpfähle 41 oder durch Bodenverfestigung zum Beispiel im Düsenstrahlverfahren erzeugte Bodensäulen 42 hergestellt werden. Auf diesen werden die Widerlager 19 in konventioneller Bauweise hergestellt. Durch diese Art der Ausführung kann auch für die zeitaufwendige Betonbauweise auf eine Grundwasserabsenkung verzichtet werden.

Der Überbau 18 für den zu überführenden Verkehrsweg 2 kann dann in herkömmlicher Bauweise hergestellt werden.

In den Fig. 5 und 6 sind noch zwei weitere Ausführungsformen der Erfindung dargestellt, bei denen der zu unterführende Verkehrsweg geschlossen ausgebildet ist.

Wie Fig. 5 zeigt, kann in einer erfindungsgemäß ausgebildeten und hergestellten Grundwasserwanne 6 auch eine Art Tunnelbauwerk 45 aus einer Tunneldecke 46, zwei Seitenwänden 47 und an deren Fuß seitlich auskragenden Fundamentbalken 48 errichtet werden. In der Tunnelröhre kann ein Verkehrsweg 12 verlaufen. Diese Lösung benötigt allerdings einen tragfähigen Untergrund, der nicht zu Setzungen neigt, um die Dichtungsschicht 14 nicht zu überlasten.

Fig. 6 zeigt noch als Alternative einen Durchlass 50 aus sogenannten Wellstahlplatten. Auch dieser Durchlass 50 liegt in einer erfindungsgemäß ausgebildeten Grundwasserwanne 6, die wie beschrieben aufgebaut und hergestellt ist. Oberhalb des Durchlasses 50 ist Boden 49 angeschüttet, der nochmals durch eine Dichtungsschicht 51 abgedeckt sein kann, um die in die Grundwasserwanne etwa eintretenden Niederschläge zu verringern. Über dieser Dichtungsschicht 51 kann Humus 52 ausgebracht werden.

Im übrigen entsprechen diese beiden Darstellungen der oben beschriebenen Ausführung der Grundwasserwanne 6 mit einer Dichtungsschicht 14, auf der eine Fundamentschicht 22 angeordnet ist, die ihrerseits eine Schüttung 23 und seitlich anschließende Schüttungen 24 jeweils aus Elektroofenschlacke umfasst.

## Patentansprüche

1. Im Erdreich gebettete Wannenkonstruktion mit einer Wannensohle und geböschten Seitenwänden insbesondere für die Unterführung eines Verkehrsweges, die zumindest teilweise unterhalb des Grundwasserspiegels lieg,
**gekennzeichnet durch**
eine die Oberfläche der ausgehobenen wannenförmigen Baugrube überdeckende Dichtungsschicht,
- eine im Sohlbereich der Wanne (6) oberhalb der Dichtungsschicht (14) als Fundament angeordnete Ballastschicht (22) aus festem Material,
- eine oberhalb der festen Ballastschicht (22) als Schüttung angeordnete Ballastschicht (23) als Unterlage für eine Fahrwegkonstruktion (12),
- wobei sowohl die feste Ballastschicht (22) als auch die als Schüttung ausgebildete Ballastschicht (23) Elektroofenschlacke enthalten bzw. ganz oder teilweise aus Elektroofenschlacke bestehen.

2. Wannenkonstruktion nach Anspruch 1, **gekennzeichnet durch** entlang der geböschten Seitenwände verlaufende, ebenfalls als Schüttungen ausgebildete Ballastschichten (24), die Elektroofenschlacke enthalten bzw. ganz oder teilweise aus Elektroofenschlacke bestehen.

3. Wannenkonstruktion nach Anspruch 1 oder 2, **dadurch gekennzeichnet, dass** die Dichtungsschicht (14) zumindest eine untere Tondichtungsbahn (15) und zumindest eine obere Kunststoffdichtungsbahn (16) umfasst.

4. Wannenkonstruktion nach Anspruch 3, **dadurch gekennzeichnet, dass** oberhalb der Kunststoffdichtungsbahn (16) eine Schutzschicht (20), z.B. ein Vlies, vorzugsweise aus Polypropylen, angeordnet ist.

5. Wannenkonstruktion nach einem der Ansprüche 1 bis 4, **dadurch gekennzeichnet, dass** die feste Ballastschicht (22) aus einem Belag aus plattenförmigen Elementen (22a, 22b) besteht.

6. Wannenkonstruktion nach Anspruch 5, **dadurch gekennzeichnet, dass** die plattenförmigen Elemente (22a, 22b) an den Rändern als Stufenfalz ausgebildet sind.

7. Wannenkonstruktion nach Anspruch 5 oder 6, **dadurch gekennzeichnet, dass** die plattenförmigen Elemente (22a, 22b) aus Betonfertigbauteilen mit Zuschlägen aus Elektroofenschlacke bestehen.

8. Wannenkonstruktion nach Anspruch 5 oder 6, **dadurch gekennzeichnet, dass** die plattenartigen Elemente (22a, 22b) aus gegossener Elektroofenschlacke bestehen.

9. Wannenkonstruktion nach einem der Ansprüche 1 bis 8, **dadurch gekennzeichnet, dass** zwischen der festen Ballastschicht (22) und der Dichtungsschicht (14) eine ausgleichende Sandschicht (21) angeordnet ist.

10. Wannenkonstruktion nach einem der Ansprüche 1 bis 9, **dadurch gekennzeichnet, dass** die Ballastschichten (24) im Bereich der Böschungen gegenüber ihrer Unterlage gleitfähig aufgelagert sind.

11. Wannenkonstruktion nach Anspruch 10, **dadurch gekennzeichnet, dass** die Schutzschichten (20) im Bereich der Böschungen eine glatte Oberfläche aufweisen.

12. Wannenkonstruktion nach Anspruch 10, **dadurch gekennzeichnet, dass** zwischen den Schutzschichten (20) und den Ballastschichten (23) jeweils Schichten aus einem kohäsionslosen Material, z.B. Sand, angeordnet sind.

13. Wannenkonstruktion nach einem der Ansprüche 1 bis 12, **dadurch gekennzeichnet, dass** die nicht als Fahrwege befestigten Oberflächen der Grundwasserwanne, insbesondere die Ballastschüttungen, durch Dichtungsschichten (34) abgedeckt sind.

14. Wannenkonstruktion nach einem der Ansprüche 1 bis 13, **dadurch gekennzeichnet, dass** die zur Entwässerung einschließlich der Abführung von Niederschlagswasser erforderlichen Einrichtungen innerhalb der Wannenkonstruktion angeordnet sind.

## Claims

1. A trench construction bedded in the ground, with a trench base and sloping side walls, in particular for the underpassage of a carriageway, which is situated at least partly below the ground-water table, **characterised by**
- a sealing layer covering the surface of the excavated trench-like excavation,
- a ballast layer (22) of solid material disposed as a foundation in the base region of the trench (6) above the sealing layer (14),
- a ballast layer (23) disposed as filling above the solid ballast layer (22) as a bed for a roadway construction (12),
- wherein both the solid ballast layer (22) and the ballast layer (23) in the form of a filling contain electric furnace clinker or consist wholly or partly of electric furnace clinker.

2. A trench construction according to Claim 1, **characterised by** ballast layers (24) extending along the sloping side walls, which are also in the form of fillings and which contain electric furnace clinker or consist wholly or partly of electric furnace clinker.

3. A trench construction according to Claim 1 or 2, **characterised in that** the sealing layer (14) comprises at least one lower clay sealing layer (15) and at least one upper synthetic material sealing layer (16).

4. A trench construction according to Claim 3, **characterised in that** a protective layer (20), for example a non-woven fabric, preferably consisting of polypropylene, is disposed above the synthetic material layer (16).

5. A trench construction according to any one of Claims 1 to 4, **characterised in that** the solid ballast layer (22) consists of a covering of slab-like elements (22a,22b).

6. A trench construction according to Claim 5, **characterised in that** the slab-like elements (22a,22b) are formed as a stepped rebate at the edges.

7. A trench construction according to Claim 5 or 6, **characterised in that** the slab-like elements (22a,22b) consist of pre-cast concrete elements with admixtures of electric furnace clinker.

8. A trench construction according to Claim 5 or 6, **characterised in that** the slab-like elements (22a,22b) consist of cast electric furnace clinker.

9. A trench construction according to any one of Claims 1 to 8, **characterised in that** an equalising layer of sand (21) is disposed between the solid ballast layer (22) and the sealing layer (14).

10. A trench construction according to any one of Claims 1 to 9, **characterised in that** in the vicinity of the slopes the ballast layers (24) are supported slidably with respect to their bed.

11. A trench construction according to Claim 10, **characterised in that** the protective layers (20) have a smooth surface in the vicinity of the slopes.

12. A trench construction according to Claim 10, **characterised in that** respective layers of a non-cohesive material, for example sand, are disposed between the protective layers (20) and the ballast layers (23).

13. A trench construction according to any one of Claims 1 to 12, **characterised in that** the surfaces of the ground-water trench, which are not secured as roadways, in particular the ballast fillings, are covered by sealing layers (34).

14. A trench construction according to any one of Claims 1 to 13, **characterised in that** the means required for drainage, including the discharge of rainwater, are disposed within the trench construction.

## Revendications

1. Construction de cuve encastrée dans le terrain, avec un fond de cuve et des parois latérales en talus, en particulier pour le passage souterrain d'une voie de communication qui se trouve au moins en partie en dessous du niveau de la nappe d'eau souterraine, **caractérisée par**
- une couche d'étanchéité recouvrant la surface de la fouille creusée en forme de cuve,
- une couche de ballast (22) en matériau résistant disposée comme fondation dans la zone du fond de la cuve (6) au-dessus de la couche d'étanchéité (14),
- une couche de ballast (23) disposée comme remblai au-dessus de la couche de ballast (22) résistante, comme base pour une construction de voie de roulage (12),
- aussi bien la couche de ballast (22) résistante que la couche de ballast (23) configurée comme remblai contenant des scories de four électrique, respectivement consistant entièrement ou partiellement en scories de four électrique.

2. Construction de cuve selon la revendication 1, **caractérisée par** des couches de ballast (24) également configurées comme remblais, s'étendant le long des parois latérales en talus, qui contiennent des scories de four électrique, qui respectivement consistent entièrement ou partiellement en scories de four électrique.

3. Construction de cuve selon la revendication 1 ou 2, **caractérisée en ce que** la couche d'étanchéité (14) comprend au moins une couche d'étanchéité inférieure en argile (15) et au moins une couche d'étanchéité supérieure en plastique (16).

4. Construction de cuve selon la revendication 3, **caractérisée en ce qu'**au-dessus de la couche d'étanchéité en plastique (16) est disposée une couche de protection (20), par exemple un non-tissé, de préférence en polypropylène.

5. Construction de cuve selon l'une des revendications 1 à 4, **caractérisée en ce que** la couche de ballast (22) résistante consiste en un revêtement d'éléments en forme de plaques (22a, 22b).

6. Construction de cuve selon la revendication 5, **caractérisée en ce que** les éléments en forme de plaques (22a, 22b) sont configurés sur les bords comme feuillure étagée.

7. Construction de cuve selon la revendication 5 ou 6, **caractérisée en ce que** les éléments en forme de plaques (22a, 22b) consistent en des éléments préfabriqués en béton avec des charges de scories de four électrique.

8. Construction de cuve selon la revendication 5 ou 6, **caractérisée en ce que** les éléments en forme de plaques (22a, 22b) consistent en scories de four électrique fondues.

9. Construction de cuve selon l'une des revendications 1 à 8, **caractérisée en ce qu'**entre la couche de ballast (22) résistante et la couche d'étanchéité (14) est disposée une couche de sable (21) égalisatrice.

10. Construction de cuve selon l'une des revendications 1 à 9, **caractérisée en ce que** les couches de ballast (24) sont mises en place dans la zone des talus de façon à pouvoir glisser par rapport à leur surface d'appui.

11. Construction de cuve selon la revendication 10, **caractérisée en ce que** les couches de protection (20) présentent une surface lisse dans la zone des talus.

12. Construction de cuve selon la revendication 10, **caractérisée en ce qu'**entre les couches de protection (20) et les couches de ballast (23) sont disposées respectivement des couches en un matériau sans cohésion, par exemple du sable.

13. Construction de cuve selon l'une des revendications 1 à 12, **caractérisée en ce que** les surfaces de la cuve de nappe d'eau souterraine non stabilisées comme voies de roulage, en particulier les remblais de ballast, sont recouvertes par des couches d'étanchéité (34).

14. Construction de cuve selon l'une des revendications 1 à 13, **caractérisée en ce que** les dispositifs nécessaires pour le drainage, y compris l'évacuation de l'eau des précipitations, sont disposés à l'intérieur de la construction de cuve.
